# EUROPÄISCHE PATENTSCHRIFT

(11) **EP 0 349 543 B1**
(45) Veröffentlichungstag und Bekanntmachung des Hinweises auf die Patenterteilung: **05.06.1991**
(21) Anmeldenummer: 88901803.2
(22) Anmeldetag: 04.03.1988
(51) Int. Cl.: E04F 10/06

(54) **MARKISE MIT ZENTRALEM BEFESTIGUNGSPROFIL**
AWNING WITH CENTRAL FASTENING PROFILE
STORE A PROFIL CENTRAL DE FIXATION

(30) Priorität: 13.03.1987 DE 3708155
(43) Veröffentlichungstag der Anmeldung: 10.01.1990
(73) Patentinhaber: Lohausen, Viktor, D-74199 Untergruppenbach (DE)
(72) Erfinder: Lohausen, Viktor, D-74199 Untergruppenbach (DE)
(74) Vertreter: Böhmer, Hans Erich, Dipl.-Ing.
(86) Internationale Anmeldenummer: DE8800118
(87) Internationale Veröffentlichungsnummer: WO8807115

(56) Entgegenhaltungen:
- FR-A- 2 125 291
- FR-A- 2 306 314
- FR-A- 2 311 170
- US-A- 4 469 159

## Beschreibung

Die Erfindung betrifft eine Markise mit zentralem Befestigungsprofil mit einem Gehäuse mit etwa kreisförmigem Querschnitt des Innenraumes zur Aufnahme einer Tuchwelle, mit einem mindestens einen Teil des Gehäuses bildenden zentralen Tragelement. Eine derartige Markise ist z.B. aus der FR-A-2125291 (entspricht der DE-A-21 07 477) bekannt. Diese Markise weist einen stabilen, die Tuchrolle aufnehmenden Kasten auf, an dem eine die Schwenkarme enthaltende U-förmige Schiene um 90° nach vorn verschwenkbar gelagert ist.

Aus der DE 30 01 919 C 2 des Anmelders ist eine Markise mit einem Zentralsteg als zentrales Tragelement bekannt, wobei das die Tuchrolle mit Tuchwelle aufnehmende Gehäuse quadratischen Querschnitt aufweist. Dieser schmale Zentralsteg trägt an seinem oberen und seinem unteren Ende jeweils einen Lagerbock zur Aufnahme je einer waagerechten Gelenkachse für die bewegliche Befestigung von einzelnen Teilen. Ferner ist aus der DE-A-26 20 112 eine Markise mit einem rohrförmigen Gehäuse mit etwa kreisförmigem Querschnitt des Innenraumes zur Aufnahme einer Tuchwelle bekannt, wobei das Gehäuse von zwei Konsolen gehalten wird.

Es ist außerdem aus DE-OS 25 14 941 eine Markise mit Gehäuse für die Tuchrolle mit kreisrundem Querschnitt bekannt. Jedoch fehlt hierbei ein durchgehendes Tragelement, ein Tragrohr oder eine Tragschiene, das zur sicheren und verschiebbaren Befestigung der Konsolen und Armbefestigungen dient. Das Gehäuse selbst ist nicht geeignet, irgendwelche Kräfte aufzunehmen.

Bei allen bisher bekannten Konstruktionen waren die Abmessungen quer zur Längsrichtung trotz aller konstruktiver Bemühungen immer noch zu groß. Dabei kann nicht übersehen werden, daß der gesamte Schwenkmechanismus bei den erforderlichen Kräften zum Ausfahren und Einrollen der Markise, insbesondere bei dem Gewicht des Markisenstoffes, der Gelenk- Schwenl-arme, und vor allem aus Sicherheitsgründen wegen der behördlicherseits ge forderten Festigkeit in Bezug auf die Windlast, aber auch wegen der Verschleißfestigkeit besonders stabil und vor allem verwindungssteif aufgebaut sein muß. Dies allein setzt der Verringerung der Abmessungen gewisse Grenzen.

Zum anderen soll trotzdem die Konstruktion derart aufgebaut sein, daß sie ohne Änderungen am Konstruktionsprinzip für die unterschiedlichsten Längenabmessungen ausgelegt werden kann.

Insbesondere muß man verlangen, daß die Markise problemlos an die verschiedensten Abstände von Befestigungspunkten ohne umfangreiche und schwierige Nacharbeit vor Ort angepaßt werden kann. Dies sind zugegebenermaßen Forderungen, die einer leichtgewichtigen Konstruktion zunöchst völlig entgegengerichtet zu sein scheinen.

Die Erfindung hat es sich jedoch zur Aufgabe gemacht, eine Markise der eingangs genannten Art zu schaffen, mit welcher sich diese an sich widersprüchlichen Forderungen durchaus und in verblüffend einfacher Weise erfüllen lassen.

Dies wird erfindungsgemäß dadurch erreicht, daß an der Außenseite des zentralen Tragelementes mindestens eine durchgehende offene Kammer mit Führungsleisten bzw. Anschlagleisten vorgesehen ist, und daß in diese Kammer einschiebbare Verstärkungsprofile vorgesehen sind, die gleichzeitig mittelbar oder unmittelbar der Befestigung von Lagerböcken für die Schwenkarme, von Kippbegrenzern, von Getriebeteilen ader als Kupplung und damit der Versteifung der ganzen Konstruktion dienen, wobei bei der Befestigung der Lagerböcke die Vertärkungsprofile fest an die Führungsleisten bzw. Auschlagleisten der Kammer angepreßt werden.

Vorzugsweise weisen diese Vertärkungsprofile eine oder mehrere geschlossene und/oder offene Kammern auf.

Vorzugsweise ist die Anordnung dabei so getroffen, daß die Verstärkungsprofilo in einem mittleren Abschnitt eine offene Kammer zuf Aufnahme von Befestigungsmitteln und mindestens eine weitere geschlossene Kammer aufweisen.

Besonders vorteilhaft ist es, daß dabei die Lagerböcke für die Schwenkarme einmal mittels Schrauben und Nutsteinen in einer durchlaufenden Nut am unteren Ende des zentralen Tragelementes und zum anderen durch Befestigungsmittel an den Verstärkungsprofilen befestigt sind.

In gleicher Weise können auch Kippbegrenzer oder ein Antrieb zur Markisenverstellung befestigt werden.

Weitere Ausgestaltungen der Erfindung sind den weiteren Ansprüchen im einzelnen zu entnehmen.

Die Erfindung wird nunmehr anhand eines Ausführungsbeispieles in Verbindung mit den beigefügten Zeichnungen im einzelnen näher beschrieben.

In den Zeichnungen zeigen

Fig. 1 und 2 eine perspektivische Seitenansicht bzw. eine Querschnittsansicht einer Ausführungsform der Erfindung.

In den beiden Figuren erkennt man zunächst allgemein ein Gehäuse 1, das ein zentrales Tragelement 2 enthält. Dieses Tragelement weist an seinem unteren Ende eine durchlaufende Kammer 3 auf, die der Aufnahme von Befestigungsmitteln dient, wie dies im einzelnen noch näher dargelegt wird.

Weiterhin weist das zentrale Tragelement eine offene Kammer 4 auf, die an ihrem oberen und ihrem unteren Ende jeweils durch eine Führungsleiste 5 bzw. eine Führungs- oder Anschlagsleiste 6 begrenzt wird.

In diese Kammer werden nun Verstärkungsprofile 7 eingesetzt. Diese Verstärkungsprofile sind sowohl aus der Schnittansicht der Fig. 2 als auch aus Fig. 1 deutlich zu erkennen. Die Länge dieser Verstärkungsprofile ist an sich beliebig und wird den jeweiligen Bedürfnissen entsprechend gewählt werden. Das gleiche trifft auch auf die Wandstärke zu.

Wie man in Fig. 2 erkennt, weisen diese Verstärkungsprafile 7 in einem mittleren Abschnitt eine offene Kammer 8 auf, die jedoch an ihrem oberen und unteren Ende zwei Führungsleisten aufweist. Weiterhin ist in den Verstörkungsprofilen am unteren Ende eine geschlossene Kammer 9 vorgesehen, die noch Verstörkungssicken enthalt, wodurch die Steifigkeit dieses Abschnittes erhöht wird. Außerdem weisen die Verstärkungsprofile an dieser Seite eine Führungsleiste auf, die eine sichere Führung der Verstörkungsprofile an der Führungsleiste 5 in dem Tragelement sicherstellt.

Am oberen Ende dieser Verstärkungsprofile ist eine weitere Kammer vorgesehen, die hier als vollstandig geschlossen dargestellt ist, obwohl auch eine Spaltöffnung zulässig wäre. Die geschlossene Kammer 10 ergibt ebenfalls eine sehr hohe Steifigkeit.

Zur Befestigung der Schwenkarme dienen Lagerböcke 11, die an ihren unteren Enden ausgebaucht sind und eine Bohrung in Längsrichtung aufweisen, die der Aufnahme von Schwenkachsen dienen. Diese Lagerböcke werden einmal an Nutsteinen 12, die in die Kammer 3 eingeschoben werden kinnen, mittels Schrauben 13, die die Seitenwand der Kammer 3 durchsetzen, befestigt. Ein derartiger Nutstein 12 ist in beiden Figuren deutlich zu sehen.

Auch die Länge dieser Nutsteine ist an sich beliebig, wird jedoch immer an die Bedürfnisse angepaßt werden.

Die Schrauben 13 zur Befestigung der Lagerböcke 11 an dem zentralen Tragelement 2 sind in Fig. 1 angedeutet. Eine weitere Befestigung der Lagerböcke erfolgt dann ebenfalls mit Schrauben 14, die auch in Fig. 1 angedeutet sind. Darauf wird noch näher eingegangen werden.

An der Unterseite des Tragelementes 2 sind durchlaufende Nuten 15 vorgesehen, die vorzugswiese, wie gezeigt, schräg nach innen verlaufen. In diese Nuten kann dann eine Blende 16 eingerastet werden (Fig. 2). Da die Blende aus mehreren Teilstücken bestehen kann, lassen sich diese Teilstücke auch Überlappend einsetzen.

Das zentrale Tragelement 2 weist an seinem unteren Ende einen waagerechten nach rückwärts gerichteten Abschnitt auf, der eine ebene Abschlußfläche 17 besitzt. Außerdem weist das zentrale Tragelement 2 an seinem oberen Ende eine nach vorn gerichtete ebene Führungsleiste 18 für das Markisentuch auf. An sämtlichen Seitenflächen des zentralen Tragelementes 2 sind dann Aufnahmekanäle 19 vorgesehen, die der Aufnahme van Befestigungsmitteln, beispielsweise Schrauben für die Seitenteile (nicht gezeigt) dienen.

Am hinteren Ende des zentralen Tragelementes befindet sich eine durchgehende Nut 20, in die eine einen Teil des Gehäuses bildende Schale 21 eingesetzt werden kann. Andererseits könnten auch das zentrale Tragelement 2 und die Schale 21 aus einem Stück bestehen

Ein Dach 22, das das Gehäuse 1 nach oben abschließt, ist in einer ähnlichen durchgehenden Nut 23 der Schale 21 eingehängt. Die Schale 21 und das Dach 22 weisen ebenfalls Aufnahmekanäle 19 für die Aufnahme von Befestigungsmitteln für die Seitenteile auf. Nach Befestigung der Seitenteile wird so die gesamte Konstruktion stabil zusammangehalten.

Zur weiteren Befestigung der Lagerböcke 11 dienen weitere Nutsteine 24, die in die offene Kammer 8 der Verstärkungsprofile 7 eingeschoben werden können. Ein solcher Nutstein 24 weist z.B. mehrere Gewindebohrungen 24a auf. Die Befestigung erfolgt dann in der Weise, daß durch eine den Lagerbock 11 durchsetzende Bohrung eine Schraube 14 hindurchgesteckt und in den Nutstein 24 eingeschraubt wird. Durch kräftiges Anziehen dieser Schrauben wird der Nutstein gegen die Führungsleisten der Kammer 8 angezogen, wodurch sich bereits hier eine sehr hohe Steifigkeit ergibt.

Normalerweise ist der Ort, an dem die Lagerböcke angebracht werden sollen, nicht vorbekannt. Dies ist jedoch nicht mit Schwierigkeiten verbunden, da man jederzeit durch die Bohrungen der Lagerböcke hindurch die Seitenwand dar Kammer 3 durchbohren kann, um dann an dieser Stelle die Befestigungsschrauben in bereits vorhandene Gewindebohrungen 12a in dem Nutstein 12 einzudrahen. Andererseits ist auch vorstellbar, daß man durch die Bohrung im Lagerbock und durch die Bohrung in der Saitenwand der Kammer 3 hindurch in dem Nutstein 12 eine Gewindebohrung herstellt.

Zur Befastigung von Getriebeteilen für die Achse ainer Verstellschraube dient die Kammer 10. Diese Kammer kann sowohl durchgehend sein oder aber nur als Bohrung ausgeführt sein, in die dann eine Achse eingesetzt werden kann. Wie man beispielsweise aus Fig. 1 erkennt, ist in den beiden Lagerböcken 11 unten eine durchgehende Bohrung vorgesehen, in die beispielsweise eine Kippachse 25 eingesetzt werden kann. In gleicher Weise ist in die Kammer 10, die auch als nicht durchgehende Bohrung ausgeführt sein kann, eine Achse 26 für die Verstellschraube 27 eingesetzt, die als Verstellschraube für den Neigungswinkel dient.

An der Kippachse 25 kann dann beispielsweise ein Kippbegrenzer befestigt werden.

Wie man ohne weiteres erkennt, erhält die gesamte Konstruktion des zentralen Tragelementes durch die in die Kammer 4 einschiebbaren Verstörkungsprofile 7 die erforderliche Steifigkeit. Dies wird vor allem dadurch erreicht, daß bei der Befestigung der Lagerböcke die in die Nutensteine 12 und 24 eingezogenen Schrauben einmal die Lagerböcke 11 fest gegen die Seitenwand der Kammer pressen und zum anderen die Verstörkungsprofile 7 fest an die Führungsleiste 6 anpressen, an der die Lagerböcke ebenfalls mit einer durchgehenden Leiste eingehakt sind.

Eine dem ersten Anschein nach wenig stabile Konstruktion wird auf diese Weise außerordentlich stabil und ist somit in der Lage, alle Belastungen voll aufzunehmen.

Insbesondere wurde aber durch die neue Konstruktion eine wesentliche Verringerung der Querabmessungen der gesamten Konstruktion erreicht, ohne daß dabei die erforderliche Festigkeit und Steifigkeit beeinträchtigt worden wäre.Durch die umfagreiche Verwendung von Stragpreßprofilen ergibt sich eine nicht unerhebliche Vereinfachung, Stabilitätsverbesserung und vor allem Verbilligung.

Schließlich ist noch zu erwähnen, daß diese Verstärdungsprofile auch dazu verwendet werden können, mehrere zentrale Tragelemente miteinander zu kuppeln. Dies wird ebenfalls beispielsweise mit Hilfe von Lagerböcken erreicht, die man dann nur als Befestigungselemente für die Verbindung zwischen den Tragelementen und den Verstärkungsprofilen benutzt.

## Patentansprüche

1. Markise mit zentralem Befestigungsprofil mit einem Gehäuse (1) mit etwa kreisförmigem Querschnitt des Innenraumes zur Aufnahme einer Tuchwelle, mit einem mindestens einen Teil des Gehäuses bildenden zentralen Tragelement (2), dadurch gekennzeichnet, daß an der Außenseite des zentralen Tragelementes (2) mindestens eine durchgehende offene Kammer (4) mit Führungsleisten (5, 6) bzw. Anschlagleisten vorgesehen ist, und daß in diese Kammer einschiebbare Verstärkungsprafile (7) vargesehen sind, die gleichzeitig mittelbar oder unmittelbar der Befestigung von Lagerböcken (11) für die Schwenkarme, von Kippbegrenzern, von Getriebeteilen oder als Kupplung und damit der Versteifung der ganzen Konstruktion dienen, wobei bei der Befestigung der Lagerbocke die Verstärkungsprofile (7) fest an die Führungsleisten (5, 6) bzw. Anschlagleisten der Kammer (4) angepreßt werden.

2. Markise nach Anspruch 1, dadurch gekennzeichnet, daß die Verstärkungsprofile eine oder mehrere geschlossene oder offene Kammern (8, 9, 10) aufweisen.

3. Markise nach Anspruch 1 oder 2, dadurch gekennzeichnet, daß die Verstärkungsprofile in einem mittleren Abschnitt eine offene Kammer (8) zur Aufnahme von Befestigungsmitteln und mindestens eine weitere, geschlossene Kammer (9, 10) aufweisen.

4. Markise nach Anspruch 1, dadurch gekennzeichnet, daß die Verstärkungsprafile Vollprofile sind und mit Bohrungen für die Aufnahme von Befestigungsmitteln versehen sind.

5. Markise nach Anspruch 1 oder 4, dadurch gekennzeichnet, daß die Verstärkungsprofile in ihrem oberen Abschnitt eine Bohrung oder Öffnung (10) zur Aufnahme von Schwenkachsen aufweisen.

6. Markise nach Anspruch 1 oder 5, dadurch gekennzeichnet, daß die Außenseite des zentralen Tragelementes (2) ebenfalls etwa kreisbogenförmig konvex gekrümmt ist, und daß die innenliegenden Konturen der Verstärkungsprofile der Kontur des zentralen Tragelementes angepaßt sind.

7. Markise nach einem der Ansprüche 1 bis 5, dadurch gekennezeichnet, daß die Lagerböcke (11) für die Schwenkarme einmal mittels Schrauben und Nutsteinen (12) in einer durchlaufenden Nut am unteren Ende des zentralen Tragelementes (2) und zum anderen durch Befestigungsmittel an den Verstärkungsprofilen befestigt sind.

8. Markise nach einem der Ansprüche 1 bis 3, dadurch gekennzeichnet, daß in das zentrale Tragelement einsetzbare schwenkbare Kippbegrenzer mittels der Verstärkungsprofile befestigt sind.

9. Markise einem der Ansprüche 1 bis 3, dadurch gekennzeichnet, daß ein zum Antrieb der Markisenverstellung dienendes Getriebe mittels eines Verstärkungsprofiles an dem zentralen Tragelement befestigbar ist.

10. Markise nach einem der Ansprüche 1 bis 3 oder 6, gekennzeichnet, daß an der Unterseite des Tragelements zwei durchgehende Nuten (15) für die rastbare Aufnahme einer Abdeckblende (16) vorgesehen sind.

11. Markise nach einem der Ansprüche 1 bis 3 oder 6, dadurch gekennzeichnet, daß das zentrale Tragelement am unteren Ende eine horizontale Anschlußfläche (17) aufweist, und daß sich das Tragelement an seinem vorderen oberen Ende in eine auskragende Führungsleiste (18) fortsetzt, und daß an der Außenkante des Tragelementes Mittel (19) zur lösbaren Aufnahme eines Seitenlagers vorgesehen sind.

12. Markise nach einem der Ansprüche 1 bis 3, dadurch gekennzeichnet, daß das Gehäuse (1) mit dem zentralen Tragelement (2) zusammen aus einem Stück besteht.

13. Markise nach einem der Ansprüche 1 bis 3 oder 6, dadurch gekennzeichnet, daß das Gehäuse (1) aus dem zentralen Tragelement (2) und einer daran befestigten Schale (21) besteht.

14. Markise nach Anspruch 1, dadurch gekennzeichnet, daß die Verstärkungsprofile (7) auch als Kupplungsprofile zwischen mehreren Markisen dienen.

## Revendications

1. Store à profilé de fixation central avec un caisson (1) dont le volume intérieur présente une section approximativement circulaire pour recevoir un arbre porte-toile, avec un élément porteur (2) constituant au moins une partie du caisson, caractérisé en ce que l'extérieur de l'élément porteur central (2) présente au moins un compartiment ouvert de part en part (4) avec des barres de guidage (5, 6) ou des barres de butée, et en ce que ce compartiment présente des profilés de renfort rétractables (7) servant également, indirectement ou directement, à la fixation de sabots d'appui (11) pour les bras pivotants, de limiteurs de basculement, d'organes de commande ou de couplage et destinés ainsi à rigidifier l'ensemble de la structure, les profilés de renfort (7) étant pressés fermement contre les barres de guidage (5, 6) ou les barres de butée du compartiment (4) lors de la fixation des sabots d'appui.

2. Store selon la revendication 1, caractérisé en ce que les profilés de renfort présentent un ou plusieurs compartiments fermés ou ouverts (8, 9, 10).

3. Store selon la revendication 1 ou 2, caractérisé en ce que les profilés de renfort présentent, dans une partie centrale, un compartiment ouvert (8) destiné à recevoir des éléments de fixation et présentant au moins un autre compartiment fermé (9, 10).

4. Store selon la revendication 1, caractérisé en ce que les profilés de renfort sont des profilés pleins et sont munis de perçages destinés à recevoir des éléments de fixation.

5. Store selon la revendication 1 ou 4, caractérisé en ce que les profilés de renfort présentent, à leur partie supérieure, un perçage ou une ouverture (10) destiné à recevoir des axes de pivotement.

6. Store selon la revendication 1 ou 5, caractérisé en ce que le côté extérieur de l'élément porteur central (2) présente également une forme approximativement en arc de cercle convexe, et en ce que les contours intérieurs des profilés de renfort sont adaptés aux contours de l'élément porteur central.

7. Store selon l'une quelconque des revendications 1 à 5, caractérisé en ce que les sabots d'appui (11) des bras pivotants sont fixés d'une part par des vis et des blocs rainurés (12) dans la rainure ininterrompue à l'extrémité inférieure de l'élément porteur central (2) et sont fixés d'autre part aux profilés de renfort par des éléments de fixation.

8. Store selon l'une quelconque des revendications 1 à 3, caractérisé en ce que des limiteurs de basculement pouvant être mis en place dans l'élément porteur central sont fixés au moyen des profilés de renfort.

9. Store selon l'une quelconque des revendications 1 à 3, caractérisé en ce qu'un mécanisme destiné au réglage du store peut être fixé à l'élément porteur central au moyen d'un profilé de renfort.

10. Store selon l'une quelconque des revendications 1 à 3 ou 6, caractérisé en ce que deux rainures ininterrompues (15) destinées à recevoir par enclenchement un écran de fermeture (16) sont prévues à la partie inférieure de l'élément porteur.

11. Store selon l'une quelconque des revendications 1 à 3 ou 6, caractérisé en ce que l'élément porteur central présente à son extrémité inférieure une surface terminale (17) et en ce que l'extrémité supérieure avant de l'élément porteur se prolonge en une barre de guidage en saillie (18) et en ce que des moyens (19) sont prévus aux bords extérieurs de l'élément porteur pour la fixation amovible d'un appui latéral.

12. Store selon l'une quelconque des revendications 1 à 3, caractérisé en ce que le caisson (1) et l'élément porteur (2) sont constitués d'une seule pièce.

13. Store selon l'une quelconque des revendications 1 à 3 ou 6, caractérisé en ce que le caisson (1) se compose de l'élément porteur central (2) et d'une coque (21) fixée à celui-ci.

14. Store selon la revendication 1, caractérisé en ce que les profilés de renfort (7) font également office de profilés de couplage entre plusieurs stores.

## Claims

1. Awning with central fixing section with a housing (1) with approximately circular cross-section of the inner space to accommodate a cloth shaft, with a central supporting element (2) forming at least one part of the housing, characterized in that at least one continuous open chamber (4) with guide strips (5, 6) or stop strips is provided on the outer side of the central supporting element (2) and that reinforcement sections (7) which can be pushed into this chamber are provided which are used at the same time indirectly or directly to secure the bearing pedestals (11) for the swivel arms, tilt limiters, gear parts or as a coupling, thus serving to reinforce the whole construction, whereby the reinforcement profiles (7) are pressed firmly onto the guide strips (5, 6) or stop strips of the chamber (4) when the bearing pedestals are secured.

2. Awning in accordance with the claim 1, characterized in that the reinforcement sections possess one or more closed or open chambers (8, 9, 10).

3. Awning in accordance with claim 1 or 2, characterized in that the reinforcement sections possess an open chamber (8) to accommodate fixing means and at least one other, closed chamber (9, 10) in a center section.

4. Awning in accordance with claim 1, characterized in that the reinforcement sections are solid sections and are provided with bores to accommodate fixing means.

5. Awning in accordance with claim 1 or 4, characterized in that the reinforcement sections possess a bore or opening (10) to accommodate swivel shafts in their top section.

6. Awning in accordance with claim 1 or 5, characterized in that the outer side of the central supporting element (2) is also curved convexly approximately in an arch shape and that the inner contours of the reinforcement sections are adapted to the contour of the central supporting element.

7. Awning in accordance with anyone of claims 1 to 5, characterized in that the bearing pedestals (11) for the swivel arms are secured on the one hand by means of bolts and nuts (12) in a continuous groove at the bottom end of the central supporting element (2) and, on the other, by means of fixing means at the reinforcement sections.

8. Awning in accordance with anyone of claims 1 to 3, characterized in that swiveling tilt limiters which can be placed in the central supporting element are secured by means of the reinforcement sections.

9. Awning in accordance with anyone of claims 1 to 3, characterized in that a gear acting as a drive for awning adjustment can be secured on the central supporting element by means of a reinforcement section.

10. Awning in accordance with anyone of claims 1 to 3 or 6, characterized in that two continuous grooves (15) are provided on the bottom side of the supporting element for snap-in accommodation of a cover screen (16).

11. Awning in accordance with anyone of claims 1 to 3 or 6, characterized in that the central supporting element possesses a horizontal end surface (17) at the bottom end and that the supporting element continues in a projecting guide strip (18) at its front upper end and that means (19) for detachable accommodation of a side bearing are provided on the outer edge of the supporting element.

12. Awning in accordance with anyone of claims 1 to 3, characterized in that the housing (1) consists of one piece together with the central supporting element (2).

13. Awning in accordance to anyone of claims 1 to 3 or 6, characterized in that the housing (1) consists of the central supporting element (2) and a shell (21) secured on this.

14. Awning in accordance with claim 1, characterized in that the reinforcement sections (7) also act as coupling sections between several awnings.
